# EUROPÄISCHE PATENTSCHRIFT

(11) **EP 1 789 325 B1**
(45) Veröffentlichungstag und Bekanntmachung des Hinweises auf die Patenterteilung: **06.01.2010**
(21) Anmeldenummer: 05775856.7
(22) Anmeldetag: 24.08.2005
(51) Int. Cl.: B65B 3/04, B65B 3/16, B65B 63/00

(54) **VERMEIDUNG DER SERUMBILDUNG BEI LAGERUNG PASTENFÖRMIGER ZUBEREITUNGEN**
METHOD FOR PREVENTING SERUM FORMATION DURING STORAGE OF PASTE-TYPE PREPARATIONS
PROCEDE PERMETTANT D'EMPECHER LA FORMATION DE SERUM LORS DU STOCKAGE DE PREPARATIONS PATEUSES

(30) Priorität: 14.09.2004 DE 102004044232
(43) Veröffentlichungstag der Anmeldung: 30.05.2007
(73) Patentinhaber: Henkel AG & Co. KGaA, 40589 Düsseldorf (DE)
(72) Erfinder: MAJOLO, Martin, 41812 Erkelenz (DE); BECK, Horst, 41470 Neuss (DE)
(86) Internationale Anmeldenummer: PCT/EP2005/009116
(87) Internationale Veröffentlichungsnummer: WO 2006/029693

(56) Entgegenhaltungen:
- EP-A- 0 136 104
- WO-A-00/34129
- US-A- 3 960 187

## Beschreibung

Die vorliegende Erfindung betrifft ein Verfahren zur Vermeidung der Separation stabiler pastöser Zubereitungen, die in Verpackungen vorliegen, sowie Angebotsformen, die problemlos, d.h. ohne Separationserscheinungen, lagerbar sind.

Ein häufig beobachtetes Problem bei der Lagerung pastöser Zubereitungen besteht darin, dass sich im Laufe der Zeit eine Viskositätsveränderung innerhalb der Zubereitung einstellt. Oft macht sich diese Veränderung dadurch bemerkbar, dass ein Teil der pastenförmigen Zubereitung auf Grund von Viskositätsverringerung in wesentlich dünnflüssigerer Form vorliegt, als die übrige Zubereitung. Die bei der Separation meist entstehende dünnflüssige Phase ist in der anwendungstechnischen Praxis ungewünscht.

Besonders nachteilig macht sich nämlich der Vorgang der Separation bemerkbar, wenn damit eine Verschiebung der anwendungstechnischen Eigenschaften einhergeht. Beispielsweise kommt es bei der ersten Anwendung von in Tuben abgefüllten Klebstoffen des öfteren vor, dass zunächst der dünnflüssige, separierte Teil des Klebstoffs auf die zu verklebenden Oberflächen aufgetragen wird. Auf Grund der qualitativen Mängel des separierten Teils kann es dann zu Reklamationen wegen fehlender Klebekraft oder anderer anwendungstechnischer Mängel kommen.

Ähnliche Beobachtungen kann man auch in anderen Anwendungsgebieten machen. Beispielsweise kann die Separation in Haarfärbepasten zu einer verringerten oder veränderten Wirkung des dünnflüssigeren Teils der Zubereitung führen.

In der Patentanmeldung US 3960187 A wird ein Verfahren zum Verpacken von pastösen Zubereitungen beschrieben, wobei die Verpackung während des Befüllens mit einem Gas beaufschlagt wird. Nachteilig bei diesem Verfahren ist, dass dieses Verfahren nicht geeignet ist, um die Separation von pastenförmigen Zubereitungen zu verhindern.

In der bisherigen Praxis wurde dieser Stabilitäts-Nachteil mangels Lösung in Kauf genommen. Um Nachteilen für den Verbraucher vorzubeugen, wird in einigen Fällen, beispielsweise bei einigen Haarfärbepasten, in der Produktbeschreibung empfohlen, bei der erstmaligen Anwendung, den zuerst aus der Tube austretenden Teil der Zubereitung zu verwerfen.

Aufgabe der vorliegenden Erfindung war es, eine einfache Lösung für diese unbefriedigende Situation zu erarbeiten. Insbesondere sollten ein Abfüllverfahren und Angebotsformen entwickelt werden, die auf einfache Weise dazu führen sollen, dass die Separation von pastenförmigen Zubereitungen verhindert wird.

Demzufolge besteht die vorliegende Erfindung in einem Verfahren zur Vermeidung der Separation stabiler pastöser Zubereitungen, die in Verpackungen vorliegen, bei dem
a) die genannte Verpackung vor oder während des Befüllens mit einem Gas beaufschlagt wird und
b) das genannte Gas zumindest teilweise in der genannten Zubereitung aufgenommen wird.

Als pastöse Zubereitung versteht die vorliegende Erfindung Zubereitungen, die Extrusionswerte von 100 g/min. bis 5000 g/min aufweisen. Besonders bevorzugt handelt es sich bei den Zubereitungen um die Formulierung von festen Teilchen in flüssiger Matrix. Die Bestimmung der Extrusionswerte erfolgt beispielsweise in Anlehnung an die standardisierten Methoden ISO 9048, DIN EN 29048. Bei diesen Methoden wird die Zubereitung in ein Extrusionsrohr gefüllt und die Extrusion unter Standardbedingungen und einem Druck von etwa 200 kPa durchgeführt. Dabei wird die Menge an extrudiertem Produkt bestimmt. Die Extrusionsrate ergibt sich aus folgender Formel: $Extrusionsrate \left[mL/min\right] = Menge an extrudiertem Produkt pro Zeit$

Das erfindungsgemäße Verfahren führt zu besonders hervorzuhebenden Verbesserungen, wenn der Auslass der genannten Verpackungen im Vergleich zu dem Teil der Verpackung an den sich der Auslass anschließt, deutlich verjüngt ist. Beispielsweise wurde festgestellt, dass sich die Vorteile des erfindungsgemäßen Verfahren besonders bemerkbar machen, wenn der Auslass im Vergleich zu der sich direkt an den Auslass anschließenden Verpackung in Form eines engeren Schraubgewindes vorliegt.

Darüber hinaus liegt eine weitere bevorzugte Ausführungsform des Verfahrens vor, wenn die genannte Verpackung beim Befüllen mit dem Auslass nach unten angeordnet ist. In der Praxis sammelt sich dann meist der dünnflüssigere Teil der pastenförmigen Zubereitung in dem Kanal des engeren Auslasses. Das führt dazu, dass die zunächst aus der Verpackung applizierte Menge in der Regel von anderer Qualität ist, als die übrige Zubereitung. Mängel in der Anwendung und Reklamationen sind deshalb oft vorhersehbar.

Es ist ebenfalls bevorzugt, wenn bei Ausübung des erfindungsgemäßen Vefahrens der Auslass der Verpackung aus Kunststoffmaterial, vorzugsweise aus Polyethylen, Polyamid, PET, PVC oder Polypropylen, geformt ist.

In einer weiteren bevorzugten Ausführungsform des erfindungsgemäßen Verfahrens werden die abgefüllten pastenförmigen Zubereitungen in den genannten Verpackungen bis zu einem halben, vorzugsweise bis zu einem ganzen und besonders bevorzugt mehr als ein ganzes Jahr gelagert, ohne dass Separationserscheinungen auftreten. Das ist besonders wichtig, weil in der industriellen Praxis die abgefüllten Produkte in den seltensten Fällen direkt an den Verbraucher ausgeliefert werden. Meist werden die genannten Produkte zwischengelagert und/oder stehen auch noch in Supermärkten oder vergleichbaren Einrichtungen längere Zeit, bevor sie erstmals geöffnet und der Anwendung zugeführt werden.

Das in dem erfindungsgemäßen Verfahren zu verwendende Gas wird vorzugsweise so gewählt, dass es sich in der genannten Zubereitung zumindest teilweise löst und/oder mit einer der in der Zubereitung enthaltenen Komponenten eine Reaktion eingeht.

Dabei ist es besonders vorteilhaft, wenn das genannte Gas ausgewählt ist aus CO₂, Butan, Pentan oder Methylal.

Je nach Rezeptur kann es allerdings sein, dass die Auswahl des Gases für die Unterdrückung der Separationseigenschaften von Bedeutung ist. In diesem Fall empfiehlt es sich die in Frage kommenden Gase in dem erfindungsgemäßen Verfahren zu untersuchen und ihre Wirkung auf das Separationsverhalten zu vergleichen. Wenn beispielsweise im Rahmen des erfindungsgemäßen Verfahrens Klebstoffe auf Basis silanterminierter Polymere abgefüllt werden kommt als das zu verwendende Gas besonders bevorzugt CO₂ zum Einsatz, handelt es sich hingegen um NCO-haltige Systeme, ist Pentan als erfindungsgemäß zu verwendendes Gas besonders zu bevorzugen.

Das erfindungsgemäße Verfahren wird vorzugsweise angewandt auf Abfüllprozesse von pastösen Zubereitungen, bei denen beim Abfüllen die pastöse Zubereitung über ein Rohr oder einen rohrähnlichen Hohlkörper in die Verpackung eingebracht wird. Dabei ist es besonders bevorzugt, wenn das Rohr beim Abfüllen zu mehr als zwei Drittel in die Verpackung eingeführt wird.

In einer weiteren bevorzugten Ausführungsform des erfindungsgemäßen Verfahrens wird das erfindungsgemäß zu verwendende Gas über ein Rohr oder einen rohrähnlichen Hohlkörper in die Verpackung eingebracht. Dabei ist es ähnlich wie bei der Abfüllung der Zubereitung besonders bevorzugt, wenn das Rohr beim Abfüllen zu mehr als zwei Drittel in die Verpackung eingeführt wird. Insbesondere ist es bevorzugt, wenn das Rohr bis dorthin reicht, wo sich der Auslass an den Rest der Verpackung anschließt.

Eine weitere bevorzugt Ausführungsform des erfindungsgemäßen Verfahrens lässt sich verwirklichen, indem man das genannte Rohr oder den rohrähnlichen Hohlkörper für die Applikation des Gases in oder um oder neben einem für die Applikation des pastenförmigen Produktes zu verwendenden Rohr oder rohrähnlichen Hohlkörper anordnet. Vorteil dieser Verfahrensweise ist, dass bei

Durchführung des meist automatisierten Abfüllprozesses gleichzeitig das Rohr für die Produkt- als auch Gaszufuhr in die zu beschickende Verpackung eingeführt werden müssen. In der Regel ist mit einer derartigen Vorgehensweise auch eine Beschleunigung des Abfüllprozesses verbunden: man spart einen zusätzlichen Verfahrensschritt für das Einbringen des Produktrohrs ein.

Im Rahmen des erfindungsgemäßen Verfahrens kann es von Fall zu Fall jedoch auch bevorzugt sein, das für die Gaszufuhr vorgesehene Rohr oder den rohrähnlichen Hohlkörper unabhängig von einem für die Zufuhr der pastenförmigen Zubereitung vorgesehenen Rohr oder rohrähnlichen Hohlkörper anzuordnen und vorzugsweise das genannte Gas in einem getrennten Schritt in die Verpackung einzubringen.

Wie bereits weiter oben angedeutet wird der Abfüllvorgang im Rahmen des erfindungsgemäßen Verfahrens vorzugsweise in einem üblichen Rundläufer vorgenommen. Dabei ist es besonders bevorzugt, wenn pro Minute 5 bis 30, vorzugsweise 10 bis 20 Verpackungen abgefüllt werden.

In einer bevorzugten Ausführungsform der Angebotsform liegt in der genannten Zubereitung, insbesondere in dem im Auslass befindlichen Teil der genannten Zubereitung, ein gemäß dem erfindungsgemäßen Verfahren zu verwendendes Gas in zumindest teilweise gelöster und/oder mit einer der in der Zubereitung enthaltenen Komponenten abreagierter Form vor.

Dabei ist es besonders vorteilhaft, wenn das genannte Gas ausgewählt ist aus CO₂, Butan, Pentan oder Methylal.

Je nach Rezeptur kann es allerdings sein, dass die Auswahl des Gases für die Unterdrückung der Separationseigenschaften von Bedeutung ist. Das weiter oben in diesem Zusammenhang für das erfindungsgemäße Verfahren Gesagte gilt für den Erfindungsgegenstand der Angebotsform entsprechend.

In einer weiteren bevorzugten Angebotsform ist der Auslaß der genannten Verpackung aus Kunststoffmaterial, besonders bevorzugt aus Polyethylen, Polyamid, PET, PVC oder Polypropylen, geformt.

Es liegt außerdem eine bevorzugte Form der Angebotsform vor, wenn die genannte Zubereitung im wesentlichen wasserfrei ist. Dabei ist unter "im wesentlichen wasserfrei" zu verstehen, dass der Wasseranteil bezogen auf die gesamte Zubereitung kleiner als 1 Gew.%, besonders bevorzugt kleiner als 0,5 Gew.% und ganz besonders bevorzugt kleiner als 0,1 Gew.% ist.

### Beispiele

In Zusammenhang mit der vorliegenden Erfindung wurden drei Rezepturen auf die Anwendbarkeit der Erfindung untersucht.

Zur Herstellung der Rezepturen wurde zunächst eine Paste aus den Bestandteilen Alkylsäuresulfonester, Chlorparaffin, PVC-Pulver und Pigmenten zusammengerührt. Die jeweiligen Mengen sind in Tabelle 1 enthalten. Diese Paste wurde auf 70 °C aufgeheizt. Nach dem Abkühlen auf 40 °C wurde unter Rühren ein Prepolymer in den Mengen gemäß Tabelle 1 zugegeben. Danach erfolgte die Zugabe der weiteren Bestandteile gemäß Tabelle 1. Anschließend wurde bei einem Druck von 30 mbar entgast.

**Tabelle 1: Beispielrezepturen zur Überprüfung des Verfahrens**

| | Paste A | Paste B | Paste C |
|---|---|---|---|
| PU-Prepolymer* | 29 | 29 | 29 |
| Reaktive Polysiloxane** | 0,5 | 2,0 | 6,0 |
| Alkylsulfonsäureester | 18,1 | 17,6 | 16,3 |
| Chlorparaffin | 7,8 | 7,6 | 7,1 |
| PVC-Pulver | 31,1 | 30,3 | 28,1 |
| TiO₂ | 5 | 5 | 5 |
| Weitere Pigmente und Additive | 8,5 | 8,5 | 8,5 |

| | | | |
|---|---|---|---|
| *Das verwendete PU-Prepolymer wurde hergestellt aus - 62 Gew.% Polypropylenglycol - 24 Gew.% Polyetherpolyol und - 15 Gew.% technischem Diphenylmethan-4, 4'-diisocyanat (MDI) **es wurde Dihydroxypolydimethylsiloxan mit einer Viskosität von 350 Pas eingesetzt. | | | |

Mit den gemäß Tabelle 1 zusammengestellten pastenförmigen Zubereitungen wurden in einem Verfahren nach dem Stand der Technik über ein Rohr je zwei Verpackungs-Tuben gefüllt und verschlossen. Beim Befüllvorgang waren die

Tuben mit verschlossenem Schraubverschluss nach unten angeordnet. Die Befüllung erfolgte nicht über den Auslass der Tube, sondern über eine nach oben zeigende Öffnung der Tube, die nach Abschluss des Befüllvorgangs in üblicher Weise verschlossen wurde.

Mit denselben pastenförmigen Zubereitungen gemäß Tabelle 1 wurden in einem erfindungsgemäß abgeänderten Verfahren ebenfalls Verpackungs-Tuben gefüllt und verschlossen. Der einzige Unterschied zum ersten Verfahren bestand darin, dass bei der Anwendung des zweiten Verfahrens vor dem Befüllen der Tuben mit Paste die Tuben jeweils etwa 30 Sekunden mit Kohlendioxid ausgeblasen wurden. Die Zuführung von Kohlendioxid erfolgte dabei über ein Rohr, das hierfür bis auf die Höhe des Schraubverschlusses in die Tuben eingeführt wurde. Nach anschließender Befüllung mit den gemäß Tabelle 1 zusammengestellten Pasten wurden auch diese Tuben wie oben verschlossen.

Alle so befüllten Tuben wurden über einen Zeitraum von 8 Wochen mit dem Schraubverschluss nach unten bei Raumtemperatur gelagert.

Danach wurde aus jeder Tube jeweils ein etwa 10 cm langer Pastenstrang auf einen DIN A4 Papierbogen aufgetragen. Danach erfolgte die visuelle Bewertung der dementsprechend vorliegenden Pastenstränge. Die Ergebnisse sind in Tabelle 2 zusammengefasst.

**Tabelle 2: Visuelle Bewertung der versuchsgemäß hergestellten Pastenstränge**

| | Verfahren 1 - Bewertung des Pastenstrangs | Verfahren 2 - Bewertung des Pastenstrangs |
|---|---|---|
| Paste A | Etwa 2 cm bevor der wirkliche Pastenstrang beginnt, befindet sich ein etwa 1 cm breiter und 2 cm langer klecksartiger Streifen einer dünnflüssigen Zusammensetzung, die beim Auftragen der Paste unmittelbar aus der Tube austrat. Der Streifen verläuft dünnflüssig und bildet eine transparente Schicht auf dem Papier. Danach, ungefähr 0,5 cm überlappend mit dem klecksartigen Streifen folgt erst der erwartete Pastenstrang. Der Strang hat eine langgezogene zylindrische Form und weist einen Durchmesser von etwa 0,5 cm auf. | Wie gewünscht, liegt ein reiner Pastenstrang ohne den in Verfahren 1 beobachteten vorgeschalteten klecksartigen Streifen vor. Der Strang hat eine langgezogene zylindrische Form und weist einen Durchmesser von etwa 0,5 cm auf. |
| Paste B | Dieselbe Erscheinung wie bei Verfahren 1 mit Paste A | Dieselbe Erscheinung wie bei Verfahren 2 mit Paste A |
| Paste C | Dieselbe Erscheinung wie bei Verfahren 1 mit Paste A | Dieselbe Erscheinung wie bei Verfahren 2 mit Paste A |

Wie die dargelegten Beispiele zeigen, kann die bei der Lagerung pastenförmiger Zubereitungen auftretende Separation dünnflüssiger Teile durch das erfindungsgemäße Verfahren verhindert werden.

## Patentansprüche

1. Verfahren zur Vermeidung der Separation stabiler pastöser Zubereitungen, die in Verpackungen vorliegen, bei dem
a) die genannte Verpackung vor oder während des Befüllens mit einem Gas beaufschlagt wird und
b) das genannte Gas zumindest teilweise in der genannten Zubereitung aufgenommen wird.

2. Verfahren nach Anspruch 1, **dadurch gekennzeichnet, dass** der Auslass der genannten Verpackungen im Vergleich zu dem Teil der Verpackung an den sich der Auslass anschließt, deutlich verjüngt ist, beispielsweise in Form eines im Vergleich zur Verpackung engeren Schraubgewindes.

3. Verfahren nach Anspruch 1 oder 2, **dadurch gekennzeichnet, dass** die genannte Verpackung beim Befüllen mit dem Auslass nach unten angeordnet ist.

4. Verfahren nach einem oder mehreren der Ansprüche 1 bis 3, **dadurch gekennzeichnet, dass** auch nach Lagerungszeiten von einem halben bis ganzen Jahr keine Separation zu beobachten ist.

5. Verfahren nach einem oder mehreren der Ansprüche 1 bis 4, **dadurch gekennzeichnet, dass** sich das genannte Gas in der genannten Zubereitung zumindest teilweise löst und/oder mit einer der in der Zubereitung enthaltenen Komponenten eine Reaktion eingeht.

6. Verfahren nach einem oder mehreren der Ansprüche 1 bis 5, **dadurch gekennzeichnet, dass** das genannte Gas ausgewählt ist aus CO₂, Butan, Pentan, Methylal.

7. Verfahren nach einem oder mehreren der Ansprüche 1 bis 6, **dadurch gekennzeichnet, dass** der Auslass aus Kunststoffmaterial, vorzugsweise aus Polyethylen, Polyamid, PET, PVC oder Polypropylen, geformt ist.

8. Verfahren nach einem oder mehreren der Ansprüche 1 bis 7, **dadurch gekennzeichnet, dass** die genannte pastöse Zubereitung beim Abfüllen über ein Rohr oder einen rohrähnlichen Hohlkörper in die Verpackung eingebracht wird.

9. Verfahren nach Anspruch 8, **dadurch gekennzeichnet, dass** das Rohr beim Abfüllen zu mehr als zwei Drittel in die Verpackung eingeführt wird.

10. Verfahren nach einem oder mehreren der Ansprüche 1 bis 9, **dadurch gekennzeichnet, dass** das genannte Gas über ein Rohr oder einen rohrähnlichen Hohlkörper in die Verpackung eingebracht wird.

11. Verfahren nach Anspruch 10, **dadurch gekennzeichnet, dass** das genannte Rohr oder der rohrähnliche Hohlkörper beim Einbringen von Gas zu mehr als zwei Drittel, vorzugsweise bis zum Bereich des Auslass-Teils, in die Verpackung eingeführt wird.

12. Verfahren nach Anspruch 10 oder 11, **dadurch gekennzeichnet, dass** das genannte Rohr oder der rohrähnliche Hohlkörper in oder neben einem gemäß einem der Ansprüche 8 oder 9 zu verwendenden Rohr oder rohrähnlichen Hohlkörper angeordnet ist.

13. Verfahren nach einem oder mehreren der Ansprüche 10 bis 12, **dadurch gekennzeichnet, dass** das genannte Rohr oder der rohrähnliche Hohlkörper unabhängig von einem gemäß einem der Ansprüche 8 oder 9 zu verwendenden Rohr oder rohrähnlichen Hohlkörper angeordnet ist und vorzugsweise das genannte Gas in einem getrennten Schritt in die Verpackung eingebracht wird.

14. Verfahren nach einem oder mehreren der Ansprüche 1 bis 13, **dadurch gekennzeichnet, dass** der Abfüllvorgang in einem üblichen Rundläufer vorgenommen wird.

15. Verfahren nach einem oder mehreren der Ansprüche 1 bis 14, **dadurch gekennzeichnet, dass** pro Minute 5 bis 30, vorzugsweise 10 bis 20 Verpackungen abgefüllt werden.

## Claims

1. Method for preventing the separation of stable, paste-type preparations in packagings, wherein
a) said packaging is exposed to a gas before or during the filling process, and
b) said gas is absorbed, at least in part, in said preparation.

2. Method according to claim 1, **characterised in that** the outlet of said packagings tapers considerably compared to the part of the packaging to which the outlet is connected, for example in the form of a screw thread which is narrower than the packaging.

3. Method according to either claim 1 or claim 2, **characterised in that** said packaging is arranged with the outlet downwards during the filling process.

4. Method according to one or more of claims 1 to 3, **characterised in that** no separation is observed, even after storage times of from six to twelve months.

5. Method according to one or more of claims 1 to 4, **characterised in that** said gas dissolves, at least in part, in said preparation and/or reacts with one of the components contained in the preparation.

6. Method according to one or more of claims 1 to 5, **characterised in that** said gas is selected from CO₂, butane, pentane and methylal.

7. Method according to one or more of claims 1 to 6, **characterised in that** the outlet is formed from plastics material, preferably from polyethylene, polyamide, PET, PVC or polypropylene.

8. Method according to one or more of claims 1 to 7, **characterised in that** said paste-type preparation is introduced into the packaging during the filling process via a tube or a tubular hollow member.

9. Method according to claim 8, **characterised in that** the tube is inserted into the packaging by more than two-thirds during the filling process.

10. Method according to one or more of claims 1 to 9, **characterised in that** said gas is introduced into the packaging via a tube or a tubular hollow member.

11. Method according to claim 10, **characterised in that** said tube or tubular hollow member is inserted into the packaging by more than two-thirds, preferably as far as the region of the outlet part, when gas is introduced.

12. Method according to either claim 10 or claim 11, **characterised in that** said tube or tubular hollow member is arranged in or beside a tube or tubular hollow member to be used in accordance with either claim 8 or claim 9.

13. Method according to one or more of claims 10 to 12, **characterised in that** said tube or tubular hollow member is arranged independently of a tube or tubular hollow member to be used in accordance with either claim 8 or claim 9 and said gas is preferably introduced into the packaging in a separate step.

14. Method according to one or more of claims 1 to 13, **characterised in that** the filling process is carried out in a conventional rotary machine.

15. Method according to one or more of claims 1 to 14, **characterised in that** from 5 to 30, preferably from 10 to 20, packagings are filled per minute.

## Revendications

1. Procédé pour éviter la séparation de préparations pâteuses stables qui se trouvent dans des emballages, dans lequel
a) un gaz est injecté dans l'emballage avant ou pendant le remplissage et
b) le gaz mentionné est au moins partiellement absorbé dans la préparation mentionnée.

2. Procédé selon la revendication 1, **caractérisé en ce que** la sortie des emballages mentionnés est nettement rétrécie par rapport à la partie de l'emballage à laquelle la sortie se raccorde, par exemple sous forme d'un filetage plus étroit par rapport à l'emballage.

3. Procédé selon la revendication 1 ou 2, **caractérisé en ce que** l'emballage mentionné est disposé avec la sortie vers le bas lors du remplissage.

4. Procédé selon l'une ou plusieurs des revendications 1 à 3, **caractérisé en ce que** même après des temps d'entreposage d'une demi-année à une année complète, on n'observe pas de séparation.

5. Procédé selon l'une ou plusieurs des revendications 1 à 4, **caractérisé en ce que** le gaz mentionné se dissout au moins partiellement dans la préparation mentionnée et/ou participe à une réaction avec un des composants contenus dans la préparation.

6. Procédé selon l'une ou plusieurs des revendications 1 à 5, **caractérisé en ce que** le gaz mentionné est choisi parmi le CO₂, le butane, le pentane, le méthylal.

7. Procédé selon l'une ou plusieurs des revendications 1 à 6, **caractérisé en ce que** la sortie est façonnée en matériau synthétique, de préférence en polyéthylène, en polyamide, en PET, en PVC ou en polypropylène.

8. Procédé selon l'une ou plusieurs des revendications 1 à 7, **caractérisé en ce que** la préparation pâteuse mentionnée est introduite lors du transvasement via un tube ou un corps creux analogue à un tube dans l'emballage.

9. Procédé selon la revendication 8, **caractérisé en ce que** le tube est introduit dans l'emballage à raison de plus de deux tiers lors du transvasement.

10. Procédé selon l'une ou plusieurs des revendications 1 à 9, **caractérisé en ce que** le gaz mentionné est introduit via un tube ou un corps creux analogue à un tube dans l'emballage.

11. Procédé selon la revendication 10, **caractérisé en ce que** le tube mentionné ou le corps creux analogue à un tube, lors de l'introduction du gaz, est introduit à raison de plus de deux tiers, de préférence jusqu'à la zone de la pièce d'évacuation, dans l'emballage.

12. Procédé selon la revendication 10 ou 11, **caractérisé en ce que** le tube mentionné ou le corps creux analogue à un tube est disposé dans ou à côté d'un tube ou d'un corps creux analogue à un tube à utiliser selon l'une quelconque des revendications 8 ou 9.

13. Procédé selon l'une ou plusieurs des revendications 10 à 12, **caractérisé en ce que** le tube mentionné ou le corps creux analogue à un tube est disposé indépendamment d'un tube ou d'un corps creux analogue à un tube à utiliser selon l'une quelconque des revendications 8 ou 9 et le gaz mentionné est de préférence introduit dans une étape séparée dans l'emballage.

14. Procédé selon l'une ou plusieurs des revendications 1 à 13, **caractérisé en ce que** le processus de transvasement est réalisé dans un appareil rotatif usuel.

15. Procédé selon l'une ou plusieurs des revendications 1 à 14, **caractérisé en ce qu'**on remplit par minute 5 à 30, de préférence 10 à 20 emballages.
